# EUROPÄISCHE PATENTSCHRIFT

(11) **EP 2 627 877 B1**
(45) Veröffentlichungstag und Bekanntmachung des Hinweises auf die Patenterteilung: **22.10.2014**
(21) Anmeldenummer: 11736110.5
(22) Anmeldetag: 28.07.2011
(51) Int. Cl.: F01L 1/14, F01L 1/24

(54) **AKTUATOR EINES ELEKTROHYDRAULISCHEN GASWECHSELVENTILTRIEBS EINER BRENNKRAFTMASCHINE**
ACTUATOR OF AN ELECTROHYDRAULIC GAS EXCHANGE VALVE DRIVE OF AN INTERNAL COMBUSTION ENGINE
ACTIONNEUR D'UNE COMMANDE DE SOUPAPES D'ÉCHANGE DE GAZ HYDROÉLECTRIQUE D'UN MOTEUR À COMBUSTION INTERNE

(30) Priorität: 11.10.2010 DE 102010048135
(43) Veröffentlichungstag der Anmeldung: 21.08.2013
(73) Patentinhaber: Schaeffler Technologies GmbH & Co. KG, 91074 Herzogenaurach (DE)
(72) Erfinder: ITOAFA, Calin, Petru, 91315 Höchstadt (DE)
(86) Internationale Anmeldenummer: PCT/EP2011/062982
(87) Internationale Veröffentlichungsnummer: WO 2012/048924

(56) Entgegenhaltungen:
- EP-A1- 2 065 571
- WO-A2-2009/016506
- DE-A1- 3 529 446
- DE-A1- 19 712 656
- DE-A1-102004 036 108
- DE-A1-102007 014 248
- DE-A1-102007 051 302
- DE-A1-102008 013 259
- FR-A1- 2 924 747
- US-A1- 2008 047 510

## Beschreibung

Die Erfindung betrifft einen Aktuator eines elektrohydraulischen Gaswechselventiltriebs einer Brennkraftmaschine, umfassend ein in der Brennkraftmaschine befestigbares Aktuatorgehäuse mit einer Bohrung, ein in der Bohrung axialbeweglich aufgenommenes Ventilspielausgleichselement mit einem Ausgleichsgehäuse zur Betätigung des Gaswechselventils und einen die Ausfahrbewegung des Ausgleichsgehäuses aus der Bohrung begrenzenden Axialanschlag mit sich radial überdeckenden Anschlägen, die seitens der Bohrung und des Ausgleichsgehäuses jeweils axialfest angeordnet sind.

### Hintergrund der Erfindung

Bei elektrohydraulischen Ventiltrieben wird die Variabilität der Steuerzeiten und des Maximalhubs am Gaswechselventil bekanntlich dadurch erzielt, dass zwischen einem Nocken einer Nockenwelle und dem Gaswechselventil ein sogenanntes hydraulisches Gestänge mit einem Druckraum angeordnet ist, dessen Volumen über ein elektromagrietisches Hydraulikventil stufenlos in einen Druckentlastungsraum abregelbar ist. Je nach abgeregeltem Volumen des Hydraulikmittels wird dann der von der Nockenwelle vorgegebene Nockenhub vollständig, teilweise oder gar nicht in einen Hub des Gaswechselventils umgesetzt.

Die vorliegende Erfindung bezieht sich auf den gaswechselventilseitigen Teil der Ventiltriebaktuatorik, dessen Bewegung dem Hub des Gaswechselventils entspricht. So ist ein Aktuator der eingangs genannten Art aus der DE 10 2007 030 215 A1 bekannt. Bei dem Aktuatorgehäuse handelt es sich um eine Buchse, die in einer im Zylinderkopf der Brennkraftmaschine befestigten Hydraulikeinheit eingeschraubt ist und in deren Bohrung ein hydraulisch beaufschlagter Nehmerkolben und ein sich daran anschließendes hydraulisches Ventilspielausgleichselement bekannter Bauweise axialbeweglich gelagert sind. Im demontierten Zustand des Aktuators bzw. der Hydraulikeinheit sitzt das Ausgleichsgehäuse des Ventilspielausgleichselements nicht auf dem Gaswechselventil auf, und ein Herausfallen des Ausgleichsgehäuses aus der Bohrung des Aktuatorgehäuses wird durch den dann wirksamen Axialanschlag verhindert. Dessen Anschläge bestehen seitens des Ausgleichsgehäuses aus einem polygonförmigen Sprengring, der in einer Ringnut am Außenmantel des Ausgleichsgehäuses radial vorspringend eingesetzt ist, und seitens der Bohrung aus einer Schulter, die durch eine im Durchmesser reduzierte Bohrungsmündung gebildet ist.

### Aufgabe der Erfindung

Der vorliegenden Erfindung liegt die Aufgabe zugrunde, einen Aktuator der eingangs genannten Art konstruktiv so zu verbessern, dass bei unterschiedlich ausgeführten Gaswechselventiltrieben, die insbesondere unterschiedlich große Maximalhübe am Gaswechselventil erzeugen, entsprechend angepasste Aktuatoren mit möglichst vielen (kostengünstig herstellbaren) Gleichteilen einsetzbar sind.

### Zusammenfassung der Erfindung

Die Lösung dieser Aufgabe ergibt sich aus den kennzeichnenden Merkmalen des Anspruchs 1, während vorteilhafte Weiterbildungen und Ausgestaltungen der Erfindung den Unteransprüchen entnehmbar sind. Demnach soll es sich bei dem ausgleichsgehäuseseitigen Anschlag um einen sich radial auswärts erstreckenden Kragen einer den Außenmantel des Ausgleichsgehäuses umschließenden Hülse handeln. Anders als im zitierten Stand der Technik - dort befindet sich der ausgleichsgehäuseseitige Anschlag in Form des Sprengrings stets an derselben Axialposition relativ zum Ausgleichsgehäuse - dient die Hülse als einfach anzupassender Adapter mit unterschiedlich positionierbarem Höhenanschlag in Form des Hülsenkragens. Folglich kann die Axialbeweglichkeit des Ausgleichsgehäuses in der Bohrung über die axiale Dimensionierung der Hülse variiert und an unterschiedlich ausgeführte Gaswechselventiltriebe angepasst werden, während es sich bei den Ausgleichsgehäusen und ggfls. auch bei den Aktuatorgehäusen jeweils um Gleichteile handelt.

In Weiterbildung der Erfindung soll die Anschlagfläche am Kragen in gaswechselventilferner Richtung außerhalb der Axialerstreckung des Außenmantels des Ausgleichsgehäuses verlaufen. Diese Ausgestaltung ermöglicht es, dass stets Großserien-Ausgleichsgehäuse mit einheitlicher Standard-Länge Verwendung finden, auch wenn der vom Aktuator auf das Gaswechselventil zu übertragene Maximalhub vergleichsweise groß ist.

Die axiale Befestigung der Hülse am Ausgleichsgehäuse kann zum einen formschlüssig erfolgen. Beispielsweise kann der Innenmantel der Hülse mit zumindest einem Wulst versehen sein, der in eine Ringnut am Außenmantel des Ausgleichsgehäuses eingreift. Alternativ kann es vorgesehen sein, dass die Hülse den sich am gaswechselventilnahen Endabschnitt radial verjüngenden Außenmantel des Ausgleichsgehäuses hintergreift.

Die axiale Befestigung der Hülse am Ausgleichsgehäuse kann zum anderen kraftschlüssig erfolgen, wobei zwischen dem Innenmantel der Hülse und dem Außenmantel des Ausgleichsgehäuses ein Pressverband besteht. Der Pressverband erlaubt es, die Hülse mit weitgehend beliebigen Axialpositionen des Anschlags am Ausgleichsgehäuse zu befestigen.

Weiterhin soll es sich bei dem bohrungsseitigen Anschlag um einen sich radial einwärts erstreckenden Kragen einer einen Außenmantel des Aktuatorgehäuses umschließenden weiteren Hülse handeln. Anders als im zitierten Stand der Technik ist es dabei nicht erforderlich, die Bohrung gestuft mit einem vergleichsweise aufwändigen Hinterschnitt herzustellen. In einer hierzu alternativen Ausgestaltung umgreift die weitere Hülse nicht den Außenmantel des Aktuatorgehäuses, sondern ist am Innenmantel der Bohrung befestigt.

Die axiale Befestigung der weiteren Hülse kann kraftschlüssig erfolgen, wobei zwischen dem Innenmantel der Hülse und dem Außenmantel des Aktuatorgehäuses (oder zwischen dem Außenmantel der weiteren Hülse und dem Innenmantel der Bohrung gemäß der zuvor genannten Alternative mit einer die Bohrung auskleidenden weiteren Hülse) ein Pressverband besteht. Der Pressverband erlaubt es zudem, die weitere Hülse mit weitgehend beliebigen Axialpositionen des bohrungsseitigen Anschlags am Aktuatorgehäuse zu befestigen.

Bei dem bohrungsseitigen Anschlag kann es sich auch um einen Ring, beispielsweise um einen elastomeren O-Ring oder ebenfalls einen Sprengring handeln, der in einer in der Bohrung verlaufenden Ringnut eingesetzt ist und gegenüber dieser radial hervor springt.

Die erfindungsgemäßen Hülsen können insbesondere als dünnwandige Tiefziehteile aus Blechwerkstoff oder als Spritzgussteile aus Kunststoff hergestellt sein.

### Kurze Beschreibung der Zeichnungen

Weitere Merkmale der Erfindung ergeben sich aus der nachfolgenden Beschreibung und aus den Zeichnungen, in denen für das Verständnis der Erfindung wesentliche Ausschnitte oder Details von Ausführungsbeispielen eines Aktuators dargestellt sind. Sofern nicht anders erwähnt, sind dabei gleiche oder funktionsgleiche Merkmale oder Bauteile mit gleichen Bezugszahlen versehen.

Es zeigen:
- Figur 1a: ein erstes Ausführungsbeispiel im Längsschnitt;
- Figur 1b: das erste Ausführungsbeispiel in ungeschnittener Darstellung;
- Figur 2a: das Ausgleichsgehäuse mit Hülse eines zweiten Ausführungsbeispiels im Längsschnitt;
- Figur 2b: das Ausgleichsgehäuse mit Hülse gemäß Figur 2a in perspektivischer Darstellung;
- Figur 3: das Ventilspielausgleichselement eines dritten Ausführungsbeispiels im Längsschnitt;
- Figur 4a: ein viertes Ausführungsbeispiel im Längsschnitt;
- Figur 4b: das Ausgleichsgehäuse mit Hülse gemäß Figur 4a als Detail;
- Figur 5: das Ausgleichsgehäuse mit Hülse eines fünften Ausführungsbeispiels als Detail;
- Figur 6: das Ausgleichsgehäuse mit Hülse eines sechsten Ausführungsbeispiels als Detail;
- Figur 7a: einen bekannten Aktuator im betriebsfertig montierten Zustand im Längsschnitt und
- Figur 7b: den Aktuator gemäß Figur 7a im demontierten Zustand.

### Ausführliche Beschreibung der Zeichnungen

Die Erfindung sei zum besseren Verständnis ausgehend von Figur 7a erläutert, in der ein Ausschnitt eines bekannten elektrohydraulischen Gaswechselventiltriebs zur variablen Betätigung eines in Schließrichtung federkraftbeaufschlagten Gaswechselventils 1 offenbart ist. Der Ausschnitt zeigt einen Aktuator 702, der in einer Hydraulikeinheit 3 befestigt ist, die ihrerseits im (nicht dargestellten) Zylinderkopf einer Brennkraftmaschine zwischen Nockenwelle und den Gaswechselventilen angeordnet und für die hubvariable Übertragung eines Nockenhubs auf das jeweilige Gaswechselventil 1 zuständig ist.

Der Aktuator 702 umfasst ein hohlzylindrisches Aktuatorgehäuse 704, das mittels einer Verschraubung 5 in einer Aufnahme 6 der Hydraulikeinheit 3 befestigt ist, und einen Nehmerkolben 7 sowie ein hydraulisches Ventilspielausgleichselement 708, die in der zentralen Bohrung 709 unterhalb eines als hydraulische Ventilbremse dienenden Drosselventils 10 axialbeweglich aufgenommen sind. Der hydraulisch druckbeaufschlagte Nehmerkolben 7 betätigt seinerseits einen Druckkolben 711, der nach üblicher Bauart mit einem das Gaswechselventil 1 kontaktierenden Ausgleichsgehäuse 712 einen höhenveränderlichen Druckraum 13 des Ventilspielausgleichselements 708 bildet.

In der dargestellten Betriebsstellung ist das Gaswechselventil 1 geschlossen, und dementsprechend sind der Nehmerkolben 7 und das Ventilspielausgleichselement 708 vollständig im Aktuatorgehäuse 704 eingefahren. Demgegenüber zeigt Figur 7b den Aktuator 702 im demontierten Zustand der Hydraulikeinheit 3, in welchem das Ventilspielausgleichselement 708 bis zur Begrenzung durch einen Axialanschlag aus der Bohrung 709 ausgefahren ist. Die den Axialanschlag bildenden Anschläge 714 und 715 sind seitens des Ausgleichsgehäuses 712 ein Sprengring bzw. seitens der Bohrung 709 eine Schulter an der Mündung der mit Hinterschnitt hergestellten Bohrung 709. Der Sprengring 714 ist in einer am Außenmantel des Ausgleichsgehäuses 712 verlaufenden Ringnut 716 eingesetzt und steht aufgrund seiner Polygonform lokal so weit gegenüber der Ringnut 716 hervor, dass er die Schulter 715 radial überdeckt und in der gezeigten Anschlagstellung ein Herausfallen des Ausgleichsgehäuses 712 aus der Bohrung 709 verhindert. In dieser Anschlagstellung ist das Ausgleichsgehäuse 712 geringfügig weiter ausgefahren als bei betrieblichem Maximalhub am Gaswechselventil 1. Dementsprechend wäre es bei unverändertem Ausgleichsgehäuse 712, jedoch vergrößertem Maximalhub erforderlich, die den bohrungsseitigen Anschlag 715 bildende Schulter in Richtung des Federtellers 17 zu verlagern. Dieser Änderung sind jedoch dadurch enge Grenzen gesetzt, dass ein axialer Mindestfreigang des Aktuatorgehäuses 704 zum Federteller 17 erhalten bleiben muss. Zudem würde einer solchen Änderung das kostengünstigere Gleichteileprinzip entgegen stehen.

Ausführungsbeispiele erfindungsgemäßer Aktuatoren von elektrohydraulischen Gaswechselventiltrieben, die insbesondere die Verwendung der gleichen Ventilspielausgleichselemente 8 bei unterschiedlichen Maximalhüben der Gaswechselventile zulassen, sind nachfolgend anhand der Figuren 1 bis 6 erläutert. In allen Fällen ist eine den Außenmantel des Ausgleichsgehäuses 12 umschließende Hülse 18 aus tiefgezogenem Blechwerkstoff vorgesehen, wobei der ausgleichsgehäuseseitige Anschlag 14 durch einen sich radial auswärts erstreckenden Kragen der Hülse 18 gebildet ist.

Die Figuren 1 a und 1 b zeigen ein erstes Ausführungsbeispiel. Das Ausgleichsgehäuse 112 entstammt dem Baukasten für konventionelle Standardventiltriebe mit hydraulischem Ventilspielausgleich und weist dementsprechend eine Ringnut 116 für einen Sprengring auf. Jedoch ist die Ringnut 116 in diesem Fall ohne Funktion, da die Hülse 118 kraftschlüssig, d.h. mittels eines Längspressverbands zwischen deren Innenmantel und dem Außenmantel des Ausgleichsgehäuses 112 an diesem befestigt ist. Der bohrungsseitige Anschlag 115 ist zugunsten der hinterschnittfrei und vergleichsweise kostengünstig hergestellten Bohrung 109 durch einen Kragen einer tiefgezogenen weiteren Hülse 19 gebildet, die den Außenmantel des Aktuatorgehäuses 104 umschließt. Auch die axiale Befestigung der weiteren Hülse 19 erfolgt kraftschlüssig, indem zwischen deren Innenmantel und den sechs Kreisbogenflächen 20 des zum Einschrauben des Aktuatorgehäuses 104 dienenden Sechskants 21 ein Pressverband besteht, bei dem der sich radial einwärts erstreckende Kragen 115 an der gaswechselventilseitigen Stirnfläche des Aktuatorgehäuses 104 anliegt. Als Alternative hierzu soll die gepunktet dargestellte Kontur in Figur 1b andeuten, dass die weitere Hülse 19 auch ohne Anschlag an der Stirnfläche des Aktuatorgehäuses 104 bis zu einer vorbestimmten anderen Axialposition aufgepresst werden kann, um die Position des Axialanschlags entsprechend zu verändern:

Die Figuren 2a und 2b zeigen ein zweites Ausführungsbeispiel. Die axiale Befestigung der Hülse 218 am Ausgleichsgehäuse 212 erfolgt hierbei formschlüssig, indem der Innenmantel der Hülse 218 mit drei gleichmäßig umfangsverteilten Wülsten 222 versehen ist, die in eine Ringnut 216 mit gegenüber Figur 1 modifizierter Formgebung eingreifen.

Bei dem dritten Ausführungsbeispiel gemäß Figur 3 ist die axiale Befestigung der Hülse 318 am Ausgleichsgehäuse 312 sowohl kraft- als auch formschlüssig. Der Formschluss wird dadurch erzeugt, dass die Hülse 318 den sich am gaswechselventilnahen Endabschnitt radial verjüngenden Außenmantel des Ausgleichsgehäuses 312 mit einer Durchmessereinschnürung 23 hintergreift. Insofern bleibt auch hierbei die Ringnut 316 des dem Baukasten für konventionelle Standardventiltriebe entstammenden Ausgleichsgehäuses 312 funktionslos. Der Kraftschluss wird durch einen vergleichsweise leichten Längspressverband zwischen dem Innenmantel der Hülse 318 und dem Außenmantel des Ausgleichsgehäuses 312 erzeugt.

Der bohrungsseitige Anschlag 415 beim vierten Ausführungsbeispiel gemäß Figur 4a ist durch einen Sprengring gebildet, der in einer in der Bohrung 409 eingearbeiteten Ringnut 24 eingesetzt ist und radial gegenüber dieser vorspringt. Die axiale Befestigung der Hülse 418 am Ausgleichsgehäuse 412 erfolgt formschlüssig mittels eines in die Ringnut 416 eingreifenden umlaufenden Wulstes 422 an der Hülse 418, die optional zwecks vereinfachter Montage auf das Ausgleichsgehäuse 412 axial geschlitzt ist.

Figur 4b ist eine Detailansicht des in Figur 4a gezeigten Ausführungsbeispiels, und die Figuren 5 und 6 offenbaren weitere konstruktive Gestaltungsmöglichkeiten der - wie eingangs erwähnt - als Anschlagsadapter dienenden Hülse 18. Wie in Figur 7b ist mit dem symbolhaft dargestellten bohrungsseitigen Anschlag 15 jeweils die durch den Axialanschlag begrenzte Ausfahrstellung des Ausgleichsgehäuses 12 dargestellt.

Das fünfte Ausführungsbeispiel gemäß Figur 5 entspricht dem ersten Ausführungsbeispiel in Figur 1a, wobei anstelle des Pressverbands am Innenmantel der Hülse 518 ein formschlüssig in die Ringnut 516 eingreifender Wulst 522 vorgesehen ist.

Das sechste Ausführungsbeispiel gemäß Figur 6 entspricht ebenfalls dem ersten Ausführungsbeispiel, wobei jedoch das Ausgleichsgehäuse 612 keine Ringnut aufweist. Auch bei diesen Ausführungsbeispielen verläuft die Anschlagfläche 614 des Kragens stets in gaswechselventilferner Richtung außerhalb der Axialerstreckung des Außenmantels des Ausgleichsgehäuses 612. Oder einfacher ausgedrückt: der Anschlag 614 verläuft um das Axialmaß H zur gaswechselventilfernen Stirnfläche des Ausgleichsgehäuses 612 beabständet. Im Falle der beiden Ausgleichsgehäuse 412 und 512 mit Ringnuten 416 bzw. 516 bedeutet dies, dass der Maximalhub am Gaswechselventil bei unverändertem Ausgleichsgehäuse 12 um etwa das Maß L gegenüber der bekannten Ausführung gemäß Figur 10 vergrößert werden kann. Im Falle des Ausgleichsgehäuses 612 ohne Ringnut hängt der Maximalhub am Gaswechselventil vom Hülsenmaß L und vom Aufpressmaß P der Hülse 618 auf dem Ausgleichsgehäuse 612 ab.

### Liste der Bezugszahlen

- 1: Gaswechselventil
- 2: Aktuator
- 3: Hydraulikeinheit
- 4: Aktuatorgehäuse
- 5: Verschraubung
- 6: Aufnahme
- 7: Nehmerkolben
- 8: Ventilspielausgleichselement
- 9: Bohrung des Aktuatorgehäuses
- 10: Drosselventil
- 11: Druckkolben
- 12: Ausgleichsgehäuse
- 13: Druckraum
- 14: Anschlag seitens des Ausgleichsgehäuses
- 15: Anschlag seitens der Bohrung
- 16: Ringnut
- 17: Federteller
- 18: Hülse
- 19: weitere Hülse
- 20: Kreisbogenfläche
- 21: Sechskant
- 22: Wulst
- 23: Durchmessereinschnürung
- 24: Ringnut

## Patentansprüche

1. Aktuator eines elektrohydraulischen Gaswechselventiltriebs einer Brennkraftmaschine, umfassend ein in der Brennkraftmaschine befestigbares Aktuatorgehäuse (4) mit einer Bohrung (9), ein in der Bohrung (9) axialbeweglich aufgenommenes Ventilspielausgleichselement (8) mit einem Ausgleichsgehäuse (12) zur Betätigung des Gaswechselventils (1) und einen die Ausfahrbewegung des Ausgleichsgehäuses (12) aus der Bohrung (9) begrenzenden Axialanschlag mit sich radial überdeckenden Anschlägen (14, 15), die seitens der Bohrung (9) und des Ausgleichsgehäuses (12) jeweils axialfest angeordnet sind, **dadurch gekennzeichnet, dass** es sich bei dem ausgleichsgehäuseseitigen Anschlag (14) um einen sich radial auswärts erstreckenden Kragen einer den Außenmantel des Ausgleichsgehäuses (12) umschließenden Hülse (18) handelt.

2. Aktuator nach Anspruch 1, **dadurch gekennzeichnet, dass** die Anschlagfläche (14) am Kragen in gaswechselventilferner Richtung außerhalb der Axialerstreckung des Außenmantels des Ausgleichsgehäuses (12) verläuft.

3. Aktuator nach Anspruch 1, **dadurch gekennzeichnet, dass** die axiale Befestigung der Hülse (218, 418, 518) formschlüssig erfolgt, wobei der Innenmantel der Hülse (218, 418, 518) mit zumindest einem Wulst (222, 422, 522) versehen ist, der in eine Ringnut (216, 416, 516) am Außenmantel des Ausgleichsgehäuses (212, 412, 512) eingreift.

4. Aktuator nach Anspruch 1, **dadurch gekennzeichnet, dass** die axiale Befestigung der Hülse (318) formschlüssig erfolgt, wobei die Hülse (318) den sich am gaswechselventilnahen Endabschnitt radial verjüngenden Außenmantel des Ausgleichsgehäuses (312) hintergreift.

5. Aktuator nach Anspruch 1, **dadurch gekennzeichnet, dass** die axiale Befestigung der Hülse (118, 318, 618) kraftschlüssig erfolgt, wobei zwischen dem Innenmantel der Hülse (118, 318, 618) und dem Außenmantel des Ausgleichsgehäuses (112, 312, 612) ein Pressverband besteht.

6. Aktuator nach Anspruch 1, **dadurch gekennzeichnet, dass** es sich bei dem bohrungsseitigen Anschlag (115) um einen sich radial einwärts erstreckenden Kragen einer einen Außenmantel des Aktuatorgehäuses (104) umschließenden weiteren Hülse (19) handelt.

7. Aktuator nach Anspruch 6, **dadurch gekennzeichnet, dass** die axiale Befestigung der weiteren Hülse (19) kraftschlüssig erfolgt, wobei zwischen dem Innenmantel der weiteren Hülse (19) und dem Außenmantel des Aktuatorgehäuses (104) ein Pressverband besteht.

8. Aktuator nach Anspruch 1, **dadurch gekennzeichnet, dass** es sich bei dem bohrungsseitigen Anschlag (415) um einen Ring handelt, der in einer in der Bohrung (409) verlaufenden Ringnut (24) eingesetzt ist.

## Claims

1. Actuator of an electrohydraulic gas exchange valve drive of an internal combustion engine, comprising an actuator housing (4) which can be fastened in the internal combustion engine and which has a bore (9), comprising a valve play compensation element (8) which is received in axially movable fashion in the bore (9) and which has a compensation housing (12) for the actuation of the gas exchange valve (1), and comprising an axial stop which limits the deployment movement of the compensation housing (12) out of the bore (9) and which has radially overlapping stops (14, 15) arranged in each case in axially fixed fashion on the bore (9) and on the compensation housing (12), **characterized in that** the stop (14) on the compensation housing is a radially outwardly extending collar of a sleeve (18) that surrounds the outer shell of the compensation housing (12).

2. Actuator according to Claim 1, **characterized in that** the stop surface (14) on the collar runs, in the direction averted from the gas exchange valve, outside the axial extent of the outer shell of the compensation housing (12).

3. Actuator according to Claim 1, **characterized in that** the axial fastening of the sleeve (218, 418, 518) is realized in positively locking fashion, wherein the inner shell of the sleeve (218, 418, 518) is provided with at least one bead (222, 422, 522) which engages into an annular groove (216, 416, 516) on the outer shell of the compensation housing (212, 412, 512).

4. Actuator according to Claim 1, **characterized in that** the axial fastening of the sleeve (318) is realized in positively locking fashion, wherein the sleeve (318) engages behind the outer shell, which tapers radially at the end section close to the gas exchange valve, of the compensation housing (312).

5. Actuator according to Claim 1, **characterised in that** the axial fastening of the sleeve (118, 318, 618) is realized in positively locking fashion, wherein there is a press fit between the inner shell of the sleeve (118, 318, 618) and the outer shell of the compensation housing (112, 312, 612).

6. Actuator according to Claim 1, **characterized in that** the stop (115) on the bore is a radially inwardly extending collar of a further sleeve (19) that surrounds an outer shell of the actuator housing (104).

7. Actuator according to Claim 6, **characterized in that** the axial fastening of the further sleeve (19) is realized in positively locking fashion, wherein there is a press fit between the inner shell of the further sleeve (19) and the outer shell of the actuator housing (104).

8. Actuator according to Claim 1, **characterized in that** the stop (415) on the bore is a ring which is inserted into an annular groove (24) running in the bore (409).

## Revendications

1. Actionneur d'une commande de soupape d'échange de gaz électrohydraulique d'un moteur à combustion interne, comprenant un boîtier d'actionneur (4) pouvant être fixé dans le moteur à combustion interne avec un alésage (9), un élément de compensation du jeu de soupape (8) reçu de manière déplaçable axialement dans l'alésage (9) avec un boîtier de compensation (12) pour actionner la soupape d'échange de gaz (1) et une butée axiale limitant le mouvement de sortie du boîtier de compensation (12) hors de l'alésage (9) avec des butées se chevauchant radialement (14, 15), qui sont à chaque fois disposées fixement axialement du côté de l'alésage (9) et du boîtier de compensation (12), **caractérisé en ce que** la butée (14) du côté du boîtier de compensation est un collet, s'étendant radialement vers l'extérieur, d'une douille (18) entourant l'enveloppe extérieure du boîtier de compensation (12).

2. Actionneur selon la revendication 1, **caractérisé en ce que** la surface de butée (14) au niveau du collet s'étend dans la direction éloignée de la soupape d'échange de gaz à l'extérieur de l'étendue axiale de l'enveloppe extérieure du boîtier de compensation (12).

3. Actionneur selon la revendication 1, **caractérisé en ce que** la fixation axiale de la douille (218, 418, 518) est réalisée par engagement par correspondance de forme, l'enveloppe intérieure de la douille (218, 418, 518) étant pourvue d'au moins un bourrelet (222, 422, 522) qui vient en prise dans une rainure annulaire (216, 416, 516) au niveau de l'enveloppe extérieure du boîtier de compensation (212, 412, 512).

4. Actionneur selon la revendication 1, **caractérisé en ce que** la fixation axiale de la douille (318) est réalisée par engagement par correspondance de forme, la douille (318) venant en prise par l'arrière avec l'enveloppe extérieure du boîtier de compensation (312) se rétrécissant radialement au niveau de la portion d'extrémité proche de la soupape d'échange de gaz.

5. Actionneur selon la revendication 1, **caractérisé en ce que** la fixation axiale de la douille (118, 318, 618) est réalisée par engagement par force, un assemblage par pressage existant entre l'enveloppe intérieure de la douille (118, 318, 618) et l'enveloppe extérieure du boîtier de compensation (112, 312, 612).

6. Actionneur selon la revendication 1, **caractérisé en ce que** la butée (115) du côté de l'alésage est un collet, s'étendant radialement vers l'intérieur, d'une douille supplémentaire (19) entourant une enveloppe extérieure du boîtier d'actionneur (104).

7. Actionneur selon la revendication 6, **caractérisé en ce que** la fixation axiale de la douille supplémentaire (19) s'effectue par engagement par force, un assemblage par pressage existant entre l'enveloppe intérieure de la douille supplémentaire (19) et l'enveloppe extérieure du boîtier d'actionneur (104).

8. Actionneur selon la revendication 1, **caractérisé en ce que** la butée (415) du côté de l'alésage est une bague qui est insérée dans une rainure annulaire (24) s'étendant dans l'alésage (409).
